# EUROPÄISCHE PATENTSCHRIFT

(11) **EP 0 189 036 B1**
(45) Veröffentlichungstag und Bekanntmachung des Hinweises auf die Patenterteilung: **09.08.1989**
(21) Anmeldenummer: 86100062.8
(22) Anmeldetag: 03.01.1986
(51) Int. Cl.: H01H 71/00

(54) **Mehrpoliger Leitungsschutzschalter**
Multiphase circuit breaker
Disjoncteur multipolaire

(30) Priorität: 16.01.1985 DE 3501314
(43) Veröffentlichungstag der Anmeldung: 30.07.1986
(73) Patentinhaber: SIEMENS AKTIENGESELLSCHAFT, 80333 München (DE)
(72) Erfinder: Herma, Paul, D-8412 Burglengenfeld (DE)

(56) Entgegenhaltungen:
- EP-A- 0 123 090
- DE-A- 2 048 256
- DE-A- 3 029 094
- DE-B- 2 609 708

## Beschreibung

Die Erfindung bezieht sich auf mehrpolige Leitungsschutzschalter aus zusammengebauten Automaten bzw. Polen, zumindest für einen Außenleiter, wobei der Automat über einen eigenen Auslöser verfügt, und für einen Mittelpunktleiter, wobei der Automat ohne eigenen Auslöser durch den oder die Automaten für AuBenleiter mit entklinkt wird, was zur Öffnung seines Kontaktes führt. Ein derartiger Leitungsschutzschalter ist z. B. aus der DE-A1-3 029 094 bekannt.

Automaten mit eigenem Auslöser werden auch geschützte Automaten bzw. Pole genannt und Automaten ohne eigenen Auslöser ungeschützte Automaten bzw. ungeschützte Pole. Bei Leitungsschutzschaltem ist es allgemein üblich, Lichtbogenlaufhilfen vorzusehen. So können Blasschleifen in der Stromzuführung zum Kontakt ausgebildet sein oder auch Uchtbogeneinlaufhilfen in die Löschbleche durch eine vor der Stirnseite der Löschbleche angeordnete Stromzuleitung (DE-C-26 09 708). Lichtbogenlaufhilfen können auch als besondere Führung der Gasströmung, als sogenannte Umströmung, ausgebildet sein (DE: P 33 11 052).

Der Erfindung liegt die Erkenntnis zugrunde, daß im Automaten bzw. Pol für den Mittelpunktleiter, nachstehend Mp-Leiter genannt, die Kontaktstücke deshalb erhöhtem Abbrand ausgesetzt sind, weil die Kräfte der Uchtbogenlaufhilfen den Kontakt des Mp-Pols öffnen, bevor die Entklinkung über die Automaten bzw. Pole für die Außenleiter erfolgt.

Der Erfindung liegt die Aufgabe zugrunde, bei mehrpoligen Leitungsschutzschaftem den erhöhten Abbrand der Kontaktstücke des Mp-Automaten zu vermeiden.

Die Lösung der geschilderten Aufgabe besteht nach der Erfindung darin, daß nur im bzw. in den Automaten für AuBenleiter in der Stromzuführung zum Kontakt Vorkehrungen zur Förderung des Uchtbogenlaufs ausgebildet sind. Dadurch wird die Entstehung des Lichtbogens im Automaten für den Mp-Leiter im Vergleich zu den anderen . Polen verzögert, so daß die Entklinkung von einem Automaten fur Außenleiter, also von einem geschützten Pol, rechtzeitig erfolgt, bevor der Strom im Automaten für den MpLeiter zum Offnen des noch nicht entklinkten Kontaktes führen könnte. Der Abbrand dieses Kontaktes wird dadurch wesentlich vermindert, so daß Leistungsbeschränkungen im Einsatz des mehrpoligen Leitungsschutzschalters oder aufwendige zusätzliche Maßnahmen wie wesentlich erhöhte Kontaktkräfte oder besonders beständige Kontaktstücke sich erübrigen.

Bei einem mehrpoligen Leitungsschutzschalter der geschilderten Art, bei dem die einzelnen Automaten bzw. Pole eine Uchtbogenlaufschiene mit einem Festkontaktstück aufweisen, dem ein bewegliches Kontaktstück gegenüberliegt, und mit einer längs der Stirnseiten von Löschblechen unterhalb der Ebene, in der das bewegliche Kontaktstück geführt ist, verlaufenden Zuleitung weist eine Weiterbildung der erfindungsgemäßen Lösung folgende Merkmale auf : Bei dem bzw. den Automaten für Außenleiter ist die Zuleitung in Uchtbogenlaufrichtung gesehen hinter dem Festkontaktstück mit der Uchtbogenlaufschiene verbunden. Beim Automaten für den M^{p-}Leiter ist die Zuleitung in Lichtbogenlaufrichtung gesehen am oder vor dem Festkontaktstück mit der Lichtbogenlaufschiene verbunden.

Die Erfindung soll nun anhand von in der Zeichnung grob schematisch wiedergegebenen Ausführungsbeispielen näher erläutert werden :
In Fig. 1 soll ein Automat für Außenleiter, also ein geschützter Pol teilweise geschnitten in Seitenansicht veranschaulicht sein.
In Fig. 2 ist ein Ausführungsbeispiel für einen Automaten für den Mp-Leiter, also ein ungeschützter Pol, in Seitenansicht bei Teilschnitt dargestellt
In Fig. 3 ist in der Darstellungsweise nach Fig. 2 ein anderes Ausführungsbeispiel für einen ungeschützten Pol veranschaulicht.
In Fig. 4 ist ein weiteres Ausführungsbeispiel für einen ungeschützten Pol veranschaulicht.

Der mehrpolige Leitungsschutzschalter aus zusammengebauten Automaten bzw. Polen weist zumindest einen für einen Außenleiter, beispielsweise nach Fig. 1 auf. Er ist mit einem Automaten nach einem der Figuren 2 bis 4, also einem solchen für den Mp-Leiter, zusammengebaut. Der Automat für den Mp-Leiter kann anhand von Fig. 1 orientiert vor oder hinter der Zeichenebene angeordnet sein. Der Automat für einen AuBenleiter verfügt über einen eigenen Auslöser, einen thermischen und/oder magnetischen Auslöser unterhalb oder seitlich vom Schaltschloß 1. Der Automat für den Mp-Leiter nach Fig. 2 weist keinen eigenen Auslöser auf; er wird durch einen Automaten für den Außenleiter mit entklinkt, wenn dieser durch einen Auslöser zum Entklinken gebracht wird. Wenn das Schaltschloß 1 des Automaten für einen Außenleiter entklinkt, wird dessen Kontakt mit dem Festkontaktstück 2 und dem beweglichen Kontaktstück 3 geöffnet und über eine Kopplung 4 das Schaltschloß 1 des Automaten nach Fig. 2 mit entklinkt, so daß dessen Kontakt mit dem Festkontaktstück 2 und dem beweglichen Kontaktstück 3 geöffnet wird.

Wesentlich ist, daß im Automaten für den Au-Benlefter nach Fig. 1 in der Stromzuführung 5 zum Kontakt Vorkehrungen zur Förderung des Uchtbogenlaufs ausgebildet sind. Im Ausführungsbeispiel ist das eine Blasschleife, die dadurch gebildet ist, daß die Zuleitung in Uchtbogenlaufrichtung 6 gesehen hinter dem Festkontaktstück 2 mit der Uchtbogenlaufschiene 7 verbunden ist Hingegen ist beim Automaten für den Mp-Leiter nach Fig. 2 die Zuleitung 8 in Uchtbogenlaufrichtung 6 gesehen am Festkontaktstück 2 mit der Lichtbogenlaufschiene 7 verbunden. Im Ausführungsbeispiel ist beim Automaten für den Außenleiter eine Lichtbogeneinlaufhilfe vor den Löschblechen in Form einer längs der Stirnseiten der Löschbleche unterhalb der Ebene, in der das bewegliche Kontaktstück 3 geführt ist verlaufenden Zuleitung 9 ausgebildet. Beim Automaten für den Mp-Leiter nach den Figuren 2 bis 3 ist die Zuleitung 9 aus Gründen der Serienfertigung entsprechend Fig. 1 ausgebildet.

Im Automaten für den Mp-Leiter mit dem ungeschützten Pol ist der Platz für den magnetischen Auslöser 10 und für den thermischen Auslöser 11 nicht bestückt.

Beim Ausführungsbeispiel des Automaten für den Mp-Leiter nach Fig. 3 ist die Zuleitung 8 in Lichtbogenlaufrichtung 6 gesehen vor dem Festkontaktstück 2 mit der Uchtbogenlaufschiene 7 verbunden. Auch so kommt eine Blasschleife in der Zuleitung zum Kontakt nicht zustande.

Beim Automaten für den Mp-Leiter nach Fig. 4 ist die Zuleitung 8 unmittelbar in der Nähe der Anschlußklemme 12 mit der Uchtbogenlaufschiene 7 verbunden, so daß auch hier keine Anlaufhilfe für den zwischen dem Festkontaktstück 2 und dem beweglichen Kontaktstück 3 zu ziehenden Lichtbogen beim Öffnen des Kontaktes besteht. Da beim ungeschützten Automaten der Lichtbogen steht, ist weder eine Anlaufhilfe erwünscht, die die Kontakte zu früh öffnen könnte noch eine Einlaufhilfe erforderlich. Die Löschbleche können daher gleichfalls entfallen. Die Darstellung nach den Figuren 2 bis 4 ist dann so zu verstehen, daß in der Löschkammer nur die Ausformungen zum Einsetzen von Löschblechen wiedergegeben sind.

## Patentansprüche

1. Mehrpoliger Leitungsschutzschalter aus zusammengebauten Automaten bzw. Polen, zumindest für einen Außenleiter, wobei der Automat über einen eigenen Auslöser verfügt, und für einen Mittelpunktleiter, wobei der Automat ohne eigenen Auslöser durch den oder die Automaten für Außenleiter mit entklinkt wird, was zur Öffnung eines Kontaktes führt, dadurch gekennzeichnet, daß nur im bzw. in den Automaten für Außenleiter in der Stromzuführung (5) zum Kontakt Vorkehrungen zur Förderung des Lichtbogenlaufs ausgebildet sind.

2. Mehrpoliger Leitungsschutzschalter nach Anspruch 1, bei dem die einzelnen Automaten bzw. Pole eine Lichtbogenlaufschiene (7) mit einem Festkontaktstück (2) aufweisen, dem ein bewegliches Kontaktstück (3) gegenüberliegt, und mit einer längs der Stirnseiten von Löschblechen unterhalb der Ebene, in der das bewegliche Kontaktstück (3) geführt ist, verlaufenden Zuleitung (8), dadurch gekennzeichnet, daß bei dem bzw. den Automaten für Außenleiter die Zuleitung (8) in Lichtbogenlaufrichtung (6) gesehen hinter dem Festkontaktstück (2) mit der Lichtbogenlaufschiene (7) verbunden ist und daß beim Automaten für den Mittelpunktleiter die Zuleitung (8) in Lichtbogenlaufrichtung (6) gesehen am oder vor dem Festkontaktstück (2) mit der Uchtbogenlaufschiene (7) verbunden ist.

## Claims

1. Multipole circuit breaker consisting of assembled automatic devices or poles, at least for an outer conductor, in which case the automatic device is provided with its own tripping device, and for a central conductor, in which case the automatic device without its own tripping device is released by means of the automatic device or automatic devices for outer conductors, this resulting in the opening of a contact, characterised in that only in the automatic device or in the automatic devices for outer conductors, as the case may be, in the current supply (5) to the contact are arrangements formed for the stimulation of the arc path.

2. Multipole circuit breaker according to claim 1, in which the individual automatic devices or poles have an arc path rail (7) with a fixed contact piece (2), opposite which lies a moveable contact piece (3), and with a supply line (8) which extends along the faces of arc splitters below the plane in which the movable contact piece (3) is guided, characterised in that in the case of the automatic device or automatic devices for outer conductors the supply line (8), viewed in the arc path direction (6), is connected with the arc path rail (7) after the fixed contact piece (2) and in that in the case of automatic devices for the central conductor the supply line (8), viewed in the arc path direction (6), is connected with the arc path rail (7) at or before the fixed contact piece (2).

## Revendications

1. Disjoncteur multipolaire constitué par des automates ou des pôles assemblés, au moins pour un conducteur extérieur, auquel cas l'automate dispose d'un déclencheur propre, et pour un conducteur neutre, auquel cas l'automate, qui ne comporte aucun déclencheur propre, est déverrouillé simultanément par le ou les automates prévus pour des conducteurs extérieurs, ce qui conduit à l'ouverture d'un contact, caractérisé par le fait que des dispositions pour l'entraînement de l'arc électrique sont prévues uniquement dans le ou les automates prévus pour des conducteurs extérieurs, dans le système d'alimentation en courant (5) aboutissant au contact.

2. Disjoncteur multipolaire suivant la revendication 1, dans lequel les différents automates ou pôles possèdent un rail (7) de guidage de l'arc électrique comportant une pièce de contact fixe (2), en vis-à-vis de laquelle est disposée une pièce de contact mobile (3), et une ligne d'alimentation (8), qui s'étend le long des faces frontales de tôles d'extinction, au-dessous du plan, dans lequel la pièce de contact mobile (3) est guidée, caractérisé par le fait que, dans le cas du ou des automates pour des conducteurs extérieurs, la ligne d'alimentation (8) est reliée au rail (7) de guidage de l'arc électrique, en arrière de la pièce de contact fixe (2), lorsqu'on regarde dans la direction (6) de déplacement de l'arc, et que, dans le cas de l'automate prévu pour le conducteur neutre, la ligne d'alimentation (8) est reliée, au niveau ou en avant de la pièce de contact fixe (2), lorsqu'on regarde dans la direction (6) de déplacement de l'arc électrique, au rail (7) de guidage de l'arc.
